# EUROPÄISCHE PATENTSCHRIFT

(11) **EP 0 866 906 B1**
(45) Veröffentlichungstag und Bekanntmachung des Hinweises auf die Patenterteilung: **28.04.1999**
(21) Anmeldenummer: 95938338.1
(22) Anmeldetag: 11.12.1995
(51) Int. Cl.: E05B 29/00, E05B 27/00

(54) **SCHLIESSEINRICHTUNG MIT EINEM ZYLINDERSCHLOSS UND EINEM FLACHSCHLÜSSEL**
LOCKING DEVICE WITH A CYLINDER LOCK AND A FLAT KEY
DISPOSITIF DE VERROUILLAGE AVEC SERRURE A POMPE ET CLEF PLATE

(43) Veröffentlichungstag der Anmeldung: 30.09.1998
(73) Patentinhaber: Berchtold AG, SEA Schliess-Systeme, 3052 Zollikofen (CH)
(72) Erfinder: VONLANTHEN, Benno, CH-3052 Zollikofen (CH)
(74) Vertreter: Bruderer, Werner
(86) Internationale Anmeldenummer: CH9500296
(87) Internationale Veröffentlichungsnummer: WO9721894

(56) Entgegenhaltungen:
- EP-A- 0 335 069
- EP-A- 0 649 956
- FR-A- 2 204 207
- FR-A- 2 240 995
- US-A- 1 965 889
- US-A- 4 377 940

## Beschreibung

Die Erfindung betrifft eine Schliesseinrichtung mit einem Zylinderschloss und einem Flachschlüssel, wobei das Zylinderschloss einen in einem Stator drehbaren Rotor mit einem Schlüsselkanal, und etwa rechtwinklig zur Längsachse des Rotors, und parallel zu den Breitseiten des Schlüsselkanales angeordnete Führungen mit Zuhaltungen aufweist, diese Zuhaltungen mit Mitnehmern versehen sind, welche in den Schlüsselkanal ragen, und der Flachschlüssel an den Breitseiten Führungsbahnen aufweist, welche bei in den Schlüsselkanal eingeschobenem Schlüssel mit den Mitnehmern der Zuhaltungen in Eingriff stehen, wobei bei mindestens einem Teil der Zuhaltungen an der vom Schlüsselkanal abgewendeten Rückseite eine Vertiefung angeordnet ist, welche mit einem zusätzlichen Sperrelement zusammenwirkt.

Eine derartige Schliesseinrichtung mit einem Zylinderschloss und einem Flachschlüssel ist aus der amerikanischen Patentschrift Nr. 3 035 433 bekannt. Im Rotor eines Zylinderschlosses ist ein Schlüsselkanal angeordnet, welcher in Richtung der Schloss- bzw. Rotorachse verläuft. Dieser Schlüsselkanal dient der Aufnahme eines Flachschlüssels. An den Breitseiten des Flachschlüssels sind Führungsbahnen zur Positionierung von Zuhaltungen im Zylinderschloss angeordnet. Diese Zuhaltungen sind im Schloss in Führungen gelagert, welche rechtwinklig zur Schlossachse stehen und parallel zu den Breitseiten des Schlüsselkanales verlaufen. Die Zuhaltungen weisen Mitnehmer auf, welche in den Schlüsselkanal ragen, bzw. in diesen vorstehen und bei in den Schlüsselkanal eingestecktem Schlüssel in die Führungsbahnen am Schlüssel eingreifen. Bei vollständig in den Schlüsselkanal eingestecktem Schlüssel, und sofern die Führungsbahnen die richtigen Positionierebenen für die Mitnehmer aufweisen, befinden sich die Zuhaltungen vollständig im Rotor des Schlosses, und der Rotor kann im Stator gedreht werden. Das Schloss weist noch ein zusätzliches Sperrelement auf. Dieses ist zwischen der Rückseite der Zuhaltungen und dem Stator angeordnet und besteht aus einer Sperrschiene, welche parallel zur Schlossachse verläuft und sich über-alle Zuhaltungen erstreckt. Diese Sperrschiene wird durch Federn nach aussen in eine Nute mit Auflauffächen im Stator gedrückt. Sie wird durch Drehen des Rotors aus der Nute im Stator verdrängt und gegen die Rückseite der Zuhaltungen geschoben. Damit dieses Verschieben möglich wird, ist an der vom Schlüsselkanal abgewendeten Rückseite der Zuhaltungen je eine Nute eingearbeitet, welche parallel zur Sperrschiene verläuft. Die Tiefe dieser Nute entspricht mindestens dem Verdrängungsweg der Sperrschiene beim Drehen des Rotors. Andernfalls kann der Rotor nicht gedreht und das Schloss nicht geöffnet werden.

Sperrschienen dieser bekannten Art bilden ein zusätzliches Element, welches den Rotor im Stator gegen Drehbewegungen sichert. Sie bilden jedoch keine zusätzliche Sicherheit gegen unerlaubte Manipulationen, zum Beispiel das sogenannte Picking am Schloss, da die Zuhaltungen unabhängig von der Sperrschiene in die Oeffnungspositonen gebracht werden können. Während des Positioniervorganges der Zuhaltungen besteht kein Zusammenwirken zwischen Zuhaltungen und Sperrschiene. Ein Zusammenwirken entsteht erst, wenn der Rotor im Stator gedreht werden kann, d.h. wenn die Zuhaltungen richtig positioniert sind. Sobald die Zuhaltungen in der richtigen Oeffnungsposition sind, ist jedoch auch der Verschiebeweg für die Sperrschiene freigegeben, da sich auch die Nute an der Rückseite der Zuhaltung in der richtigen Position befindet.

Der Erfindung liegt die Aufgabe zu Grunde, eine Schliesseinrichtung der bekannten Art in der Weise zu verbessern, dass die richtige Oeffnungsposition der Zuhaltungen zusätzlich verschlüsselt wird, wobei die zusätzliche Verschlüsselung, bzw. Codierung für jede Zuhaltung einzeln möglich, und für jede Zuhaltung ein eigenes zusätzliches Sperrelement vorhanden sein soll, und im gleichen Schloss auch Zuhaltungen ohne diese zusätzliche Verschlüsselung oder Sperre angeordnet sein können. Im weiteren soll das zusätzliche Sperrelemet die jeweilige Zuhaltung bei abgezogenem Schlüssel in der Sperrposition halten und selbst eine zusätzliche Sperrung zwischen Rotor und Stator bewirken, sowie die Ausnutzung der Grenzabmessungen der Zuhaltungen ermöglichen.

Diese Aufgabe wird durch die im kennzeichnenden Teil des Patentanspruches 1 gegebene Lehre gelöst. Vorteilhafte Weiterbildungen der Erfindung ergeben sich nach den Merkmalen der abhängigen Patentansprüche.

Die Anordnung eines zusätzlichen zweiteiligen Sperrelementes für mindestens einen Teil der Zuhaltungen, und für jede der betroffenen Zuhaltungen, ergibt den Vorteil, dass jedem zusätzlichen Sperrelement eine eigene, genau definierbare Oeffnungsposition zugeordnet werden kann. Durch die zweiteilige Ausgestaltung ist es auch möglich, jedem zusätzlichen Sperrelement eine Scherfläche zuzuordnen, welche zwischen den beiden Sperrelementteilen ausgebildet ist und mit der Scherfläche zwischen Rotor und Stator zusammenirkt. Jedes der zusätzlichen Sperrelemente steht dabei immer in Kontakt mit der Rückseite der Zuhaltungen, an welcher mehrere zusätzliche Codierungen für Sperr- und Oeffnungsstellungen der zusätzlichen Sperrelemente ausgebildet sind. Diese Ausbildung von mehreren unterschiedlichen Codierungen an der Rückseite der Zuhaltungen hat den Vorteil, dass die Oeffnungsposition des Schlosses durch zwei Codierungen, nämlich einerseits diejenige am Schlüssel und andererseits diejenige an der Rückseite der Zuhaltungen, bestimmt wird. Ein weiterer Vorteil besteht darin, dass auch Zuhaltungen eingesetzt werden können, welche nur im Grenzbereich, d.h. in den äussersten Positionen, in den Stator eingreifen, im übrigen Verschiebebereiche der Zuhaltungen aber eine Drehung des Rotors zulassen würden. In diesem Verschiebebereiche verhindert aber das zusätzliche Sperrelement das Drehen des Rotors, solange nicht die richtige Codierung an der Rückseite der Zuhaltung mit dem zusätzlichen Sperrelement zusammenwirkt.

Durch die Ausgestaltung der Codierungen an der Positionierfläche an der Rückseite der Zuhaltungen in der Form von Vertiefungen oder Kuppen, oder einer Kombination von Vertiefungen und Kuppen, lassen sich eine grosse Zahl von Sperrkombinationen erzeugen. Die Kuppen oder die Grenzbereiche zwischen zwei benachbarten Vertiefungen ergeben gegenüber dem Sperrelementteil Kippkanten, welche eine Positionierung nur bei zwangsweiser Führung der Zuhaltung ermöglichen. Beim Versuch, die Zuhaltungen frei in eine Oeffnungsposition zu verschieben, drückt das an der Zuhaltung anliegende Ende des Sperrelementes die Zuhaltung immer in eine Sperrposition. Dadurch befindet sich auch das Sperrelement nicht in der Oeffnungsposition. Dieser Vorgang wird durch die Kippkanten und die in Richtung der Zuhaltungen wirkende Federbelastung der Sperrelemente bewirkt. In weiterer Kombination mit ebenen Flächen, welche etwa parallel zu den Längsachsen der Zuhaltungen verlaufen, ergeben sich weitere Codierungsvorteile.

Durch die Anordnung einer Aussparung in der Rückseite der Zuhaltung und das Einlegen einer Platte ergeben sich vorteilhafte zweiteilige Zuhaltungen. Die Platte umfasst dabei die Positionierfläche für das zusätzliche Sperrelement, wobei diese Positionierfläche mit den gewünschten Codierungen versehen ist. Gleich geformte Zuhaltungen mit gleichen Abmessungen können mit unterschiedlichen Platten ausgerüstet werden, wodurch sich die gewünschten zusätzlichen Kombinationsvarianten von Sperrungen ergeben. Die Platten sind in bekannter Weise durch einen Press-Sitz, durch Kleben oder gleichartige Verbindungsverfahren mit den Zuhaltungen verbunden. Auch die Platten lassen sich noch zusätzlich vereinheitlichen, indem in die Positionierfläche eine Reihe von Bohrungen mit gleichem Durchmesser eingearbeitet ist. Diese Bohrungen weisen im Austrittsbereich Ansenkungen mit gleichen oder unterschiedlichen Abmessungen auf; und in die Bohrungen sind je nach Bedarf zusätzliche Stifte mit Kopfteilen eingesetzt. Die Kopfteile bilden dabei Erhöhungen und/oder ebene Flächen.

Diese vielfältigen neuen Kombinationsmöglichkeiten der erfindungsgemässen Zuhaltungen und zusätzlichen Sperrelemente mit den zwei unabhängigen Codierungsmöglichkeiten ergeben eine erhebliche Steigerung der möglichen Sperrkombinationen. Unbefugte Eingriffe in das Schloss, bzw. das Oeffnen des Schlosses ohne den richtigen Schlüssel, werden erheblich erschwert, wenn nicht sogar verunmöglicht. Der zwangsweise Eingriff der zusätzlichen Sperrelemente in die Codierungen an der Rückseite der Zuhaltungen fixiert diese in der Position, in welche sie beim Abzug des Schlüssels aus dem Schloss gebracht wurden. Das Schloss kann dadurch in beliebigen Einbaulagen eingesetzt werden, ohne dass die Gefahr besteht, dass die Zuhaltungen nicht gewünschte Positionen innerhalb der Führungen einnehmen. Auch durch Vibrationen lassen sie sich nicht aus den Sperrpositionen verschieben. Im weiteren ist es auch möglich, nur einen Teil der in einem Schloss vorhandenen Zuhaltungen mit zusätzlichen Sperrelementen zu kombinieren, was trotzdem zu einer Steigerung der Schloss-Sicherheit und Betriebs-Sicherheit führt.

Im folgenden wird die Erfindung anhand von Ausführungsbeispielen, unter Bezugnahme auf die beiliegenden Zeichnungen, näher erläutert. Es zeigen:
- Fig. 1: einen Längsschnitt durch ein Zylinderschloss und den zugehörigen Flachschlüssel in Seitenansicht,
- Fig. 2: einen Querschnitt durch ein Zylinderschloss gemäss Fig. 1, und zwar rechtwinklig zur Längsachse, und durch eine Zuhaltungsebene,
- Fig. 3: eine perspektivische Ansicht einer erfindungsgemässen zweiteiligen Zuhaltung mit Kuppen und Vertiefungen in der Positionierfläche, und
- Fig. 4: einen Querschnitt durch eine Zuhaltungsebene eines Zylinderschlosses, wobei die Zuhaltungen eingesetzte Platten mit Bohrungsreihen aufweisen.

Die in Fig. 1 dargestellte Schliesseinrichtung besteht aus einem Zylinderschloss 1 und einem Flachschlüssel 2, im dargestellten Beispiel einem flachen Wendeschlüssel. Das Zylinderschloss 1 ist vereinfacht dargestellt und umfasst einen Rotor 3, welcher in einem Stator 4 drehbar ist und eine Hülse 5, welche das ganze Zylinderschloss 1 als Mantel umgibt. Im Rotor 3 ist ein Schlüsselkanal 6 mit einem rechteckigen Querschnitt eingearbeitet. In diesen Schlüsselkanal 6 ist der Schlüsselbart 19 des Schlüssels 2 einführbar. In die Breitseiten 13, 14 des flachen Wendeschlüssels 2 sind Führungsbahnen 15, 16 in der Form von Nuten eingefräst, welche der Positionierung der Schliesselemente im Zylinderschloss 1 dienen. Da es sich beim Schlüssel 2 um einen Wendeschlüssel handelt, befindet sich an der nicht sichtbaren Breitseite 14 die Nute 15 unten und die Nute 16 oben. Mit Bezug auf die Mittelachse 33 des Schlüssels 2 liegen sich somit gleichgeformte Nuten 15, bzw. 16, an den beiden Breitseiten 13, 14 diagonal gegenüber. Im Rotor 3 sind im dargestellten Beispiel an jeder Breitseite 8, 9 des Schlüsselkanales 6 fünf Zuhaltungen 10 angeordnet, sodass sich zehn Schliesselemente ergeben. Diese Zuhaltungen 10 sind in Führungen 11 des Rotors 3 gelagert und quer zur Längsachse 7 des Schlosses 1 verschiebbar. Am hinteren Ende 18 des Rotors 3 sind nicht dargestellte aber bekannte Elemente vorhanden, welche mit ebenfalls nicht dargestellten Elementen, beispielsweise an einer Türverriegelung, zusammenwirken.

In Fig. 2 ist die Anordnung der Zuhaltungen 10 im Zylinderschloss 1 dargestellt. Die Zuhaltungen 10 sind in Führungen 11 im Rotor 3 eingelegt. In derjenigen Position des Rotors 3, in welcher der Schlüssel 2 aus dem Schlüsselkanal 6 abgezogen werden kann, wirken die Führungen 11 mit Bohrungen 34, 35 im Stator 4 zusammen, und ein Ende der Zuhaltungen 10 greift in diese Bohrungen 34 bzw. 35 ein. Bei der in Fig. 2 in der linken Schlosshälfte dargestellten Position der Zuhaltung 10 im Rotor 3 und Stator 4 ist das Schloss 1 gesperrt, d.h. der Rotor 3 kann im Verhältnis zum Stator 4 nicht gedreht werden. In dieser Position befindet sich die Zuhaltung 10 bei abgezogenem Schlüssel 2, weshalb im linken Teil des Schlüsselkanales 6 auch kein Schlüssel dargestellt ist. Zur Betätigung der Zuhaltungen 10 sind an diesen Mitnehmer 12 angeordnet, welche in den Schlüsselkanal 6 ragen. Wird der in Fig. 1 dargestellte Schlüsselbart 19 in den Schlüsselkanal 6 eingesteckt, so greifen die Mitnehmer 12 in die Nute 16 und eine entsprechende Nute 15 auf der Rückseite ein, und die Zuhaltungen 10 werden entsprechend der Kontur der Nuten 15, 16 bewegt. Wenn die Nuten 15, 16 richtig codiert sind, befinden sich bei vollständig eingestecktem Schlüssel 2 alle zehn Zuhaltungen 10 in der Oeffnungsposition, d.h. vollständig innerhalb des Rotors 3. Diese Position der Zuhaltung 10 ist in der rechten Hälfte der Fig. 2 dargestellt, welche auch den Schlüssel 2 zeigt. Der Rotor 3 könnte somit im Stator 4 gedreht werden, wenn nur die Zuhaltungen 10 als Sperrelemente vorhanden wären.

Zwischen den Zuhaltungen 10 und dem Stator 4 sind bei der erfindungsgemässen Ausgestaltung des Schlosses 1 zusätzliche Sperrelemente 20 angeordnet. Diese Sperrelemente 20 sind zweiteilig und bestehen aus einem ersten Teil 21, welches in einer Bohrung 24 im Stator 4 gelagert ist, und einem zweiten Teil 22, welches in einer Bohrung 25 im Rotor 3 gelagert ist. In der dargestellten Sperrposition des Schlosses 1, bzw. in der Position des Rotors 3 im Stator 4, in welcher der Schlüssel 2 abgezogen werden kann, fallen die Achsen 26 und 27 der beiden Bohrungen 24 und 25 zusammen. In dieser Position bilden die beiden Bohrungen 24 und-25 eine gemeinsame Führungsbohrung, in welcher die Sperrelementteile 21 und 22 zwischen Stator 4 und Rotor 3 hin und her geschoben werden können. Das erste Sperrelementteil 21 ist topfförmig ausgebildet und wird von einer Druckfeder 36 in Richtung der Zuhaltung 10 gestossen. Das zweite Sperrelementteil 22 weist eine Schulter 37 auf, welche mit dem Absatz der Stufenbohrung 25 zusammenwirkt. Zwischen den beiden Sperrelementteilen 21 und 22 ist eine Trennfläche 23 gebildet, entlang welcher die beiden Teile 21 und 22 gegeneinander verschiebbar sind. Das gegen die Längsachse 7 des Schlosses 1 gerichtete abgesetzte Ende 28 des zweiten Sperrelementteiles 22 liegt an der Rückseite 17 der Zuhaltungen 10 an. Als Rückseite 17 der Zuhaltungen 10 wird dabei diejenige Seite der Zuhaltungen 10 bezeichnet, welche vom Schlüsselkanal 6 abgewendet ist. Diese Rückseite 17 ist mit einer Positionierfläche 29 ausgestattet, in welche Codierungen in der Form von Vertiefungen 30, 31 eingearbeitet sind. Das Ende 28 ist entsprechend den Flankenformen der Vertiefungen 30, 31 geformt und läuft im dargestellten Beispiel in einer Spitze aus. Werden die Zuhaltungen 10 in Richtung ihrer Längsachsen 38, bzw. parallel zu den Breitseiten 8, 9 des Schlüsselkanales 6 verschoben, so rastet das Ende 28 des zweiten Sperrelementteiles 22 jeweils in die Vertiefungen 30, 31 ein. Die äusserste Vertiefung 31 in der Positionierfläche 29 der Zuhaltung 10 ist dabei besonders tief ausgebildet. Sie hält die Zuhaltung 10 nach dem Abzug des Schlüssels 2 aus dem Schloss 1 in der Sperrposition, in welcher ein Ende der Zuhaltung 10 in die Bohrung 34 des Stators 4 eingreift. Zusätzlich sperrt auch noch das Sperrelement 20 in der Bohrung 24, da das erste Sperrelementteil 21 über die Scherlinie 32 zwischen Rotor 4 und Stator 3 hinaus verschoben ist. Die in Fig. 2 in der rechten Hälfte dargestellte Zuhaltung 10 ist in der Oeffnungsposistion gezeigt, d.h. sie greift mit keinem der beiden Enden in die Bohrung 35 am Stator 4 ein. Die Zuhaltung 10 wird in dieser Position vom Schlüssel 2 gehalten, indem der Mitnehmer 12 von der Führungsbahn 16 gehalten und positioniert wird. Das Ende 28 des zweiten Sperrelementteiles 22 liegt dabei auf einer Kante 39 zwischen zwei Vertiefungen 30 auf, welche als Kippkante wirkt. Die Trennfläche 23 zwischen den beiden Sperrelementteilen 21 und 22 liegt dabei auf der Scherlinie 32 zwischen Rotor 3 und Stator 4. Wenn sich alle Sperrelemente 20 des Schlosses 1 in dieser Position befinden und keine Zuhaltung 10 in eine Bohrung 34, 35 des Stators 4 eingreift, kann der Rotor 3 gedreht werden. Versuche, die Zuhaltung 10 mit Fremdmitteln und ohne den richtigen Schlüssel 2 in dieser Oeffnungsposition zu positionieren und zu halten, schlagen fehl, da das Ende 28 des Sperrelementteiles 22 sofort in eine der beiden Vertiefungen beidseits der Kippkante 39 rastet und die Zuhaltung 10 in eine Sperrposition verschiebt. In der Sperrposition greift wieder ein Ende der Zuhaltung 10 in die Bohrung 35 am Stator 4 ein. Zudem verschieben sich auch die beiden Sperrelementteile 21, 22 gegen die Zuhaltung 10, wodurch die Trennfläche 23 nicht mehr mit der Scherlinie 32 zusammenfällt, und das erste Sperrelement 21 den Rotor 3 blockiert.

Die Zuhaltungen 10 in Fig. 2 sind zweiteilig ausgebildet. An der Rückseite 17 ist eine Aussparung 40 angeordnet, in welche eine Platte 41 eingelegt ist. Die Verbindung zwischen Platte 41 und Zuhaltung 10 wird durch einen Press-Sitz, eine Klebeverbindung oder eine andere bekannte, geeignete Verbindungstechnik bewirkt. Im Beispiel gemäss Fig. 2 ist die Platte 41 einstückig mit dem Mitnehmer 12 verbunden und als Ganzes in die entsprechende Aussparung 40 der Zuhaltungen 10 eingepresst. Diese Ausführungsform hat den Vorteil, dass die Zuhaltungen 10 in den gewünschten Normabmessungen vorfabriziert werden können. Die Ausgestaltung der gewünschten Codierung an der Rückseite 17 der Zuhaltung 10 erfolgt durch den Zusammenbau mit einer entsprechend ausgebildeten Platte 41. Dabei ist es auch gleichzeitig möglich, den Durchmesser des Mitnehmers 12 zu variieren. Ein weiterer Vorteil besteht darin, dass die Zuhaltungen 10 selbst, wie bekannt, z.B. aus Buntmetall hergestellt werden können, für die Platte 41 mit dem Mitnehmer 12 jedoch ein hartes Material oder gehärteter Stahl verwendet werden kann. Dies erhöht die Verschleissfestigkeit und Lebensdauer des Schlosses 1 erheblich.

Fig. 3 zeigt eine zweiteilige Zuhaltung 10 in vergrösserter, perspektivischer Ansicht. In Wirklichkeit sind die Zuhaltungen 10 nur einige Millimeter lang. Die Platte 41, welche in die Aussparung 40 eingesetzt ist, weist dabei an der Positionierfläche 29 Vertiefungen 30 und 31 und Kuppen 42 auf, wobei letztere über die Fläche 29 vorstehen. Zwischen den Vertiefungen 30, 31 und/oder den Kuppen 42 sind auch ebene Flächen 43, 44 vorhanden, welche etwa parallel zur Längsachse 38 der Zuhaltung 10 verlaufen. Die richtige Oeffnungsposition für das zusätzliche Sperrelement 20 kann auf einer Kuppe 42, in einer Vertiefung 30, 31, auf einer ebenen Fläche 43, 44, oder in einer Zwischenposition, z.B. an einer schrägen Flanke vorbestimmt oder codiert sein. Diese Vielzahl von zusätzlichen Codiermöglichkeiten für die zusätzlichen Sperrelemente 20 erhöhen die Sperrvarianten für ein entsprechend ausgebildetes Schloss 1 ganz erheblich. Es ist auch offensichtlich, dass ein unbefugtes Oeffnen des Schlosses, z.B. durch Picking, praktisch verunmöglicht wird, da die richtige Position der zusätzlichen Sperrelemente 20 und die richtige Position der Zuhaltungen 10 gegenseitig überlagert, und die Oeffnungskombinationen nicht feststellbar sind. Die zusätzlichen Sperrelemente 20 blockieren in der Sperrposition den Rotor 3 wirksam und spielfrei gegen Drehbewegungen im Stator 4. Dies ermöglicht bei Bedarf auch den Einsatz von Zuhaltungen 10, welche in der Sperrposition nur minimal in die Bohrungen 34, 35 im Stator 4 eingreifen, d.h. Grenzabmessungen aufweisen. Da die Sperrelemente 20 wirksam sperren, können Enden der Zuhaltungen 10 mit Grenzabmessungen auch bei Krafteinwirkung auf den Rotor 3 nicht deformiert oder beschädigt werden.

Bei dem in Fig. 4 dargestellten Querschnitt durch ein Schloss 1 sind Zuhaltungen 10' und 10" gezeigt, welche mit einer weiteren Ausführungsform der Platte 41 ausgestattet sind. Dabei sind in die Positionierfläche 29 an der Platte 41 eine Reihe von Bohrungen 45 eingearbeitet, welche die Codierungen für das Ende 28 des zweiten Sperrelementteiles 22 bilden. Zusätzlich sind die Bohrungen 45 mit Ansenkungen 46 versehen. Auf der rechten Seite der Fig. 4 ist eine zusätzliche Modifikation dieser Platte 41 mit Bohrungen 45 dargestellt, wobei mindestens in einen Teil der Bohrungen 45 Stifte 47 mit Kopfteilen 48 eingesetzt sind. Diese Kopfteile bilden Kuppen mit Kippkanten, können aber auch Endflächen aufweisen. Diese Ausführungsart ermöglicht die Anpassung oder Veränderung der Codierungen an der Rückseite 17 der Zuhaltungen 10' bzw. 10" in besonders einfacher Weise, da die gewünschten Zuhaltungen aus vorgefertigten Einzelteilen und nach Bedarf zusammengestellt werden können. Aus der linken Hälfte von Fig. 4 ist auch ersichtlich, dass der Mitnehmer 12 als separates Teil in die Zuhaltung 10' eingesetzt sein kann. Im übrigen weist das in Fig. 4 dargestellte Schloss 1 mit dem Schlüssel 2 alle Eigenschaften auf, wie sie zu Fig. 2 bereits beschrieben wurden.

Sowohl bei der Ausführungsform des Schlosses gemäss Fig. 2, als auch gemäss Fig. 4, können neben den dargestellten Zuhaltungen 10, 10' oder 10" Zuhaltungen mit anders ausgestalteten Positionierflächen 29, bzw. Codierungen für das zusätzliche Sperrelement 20 eingesetzt sein. Im Schloss gemäss Fig. 4 können beispielsweise eine oder mehrere Zuhaltungen gemäss Fig. 3 eingesetzt sein. In jedem Falle ergeben sich die Vorteile, dass die Oeffnungspositionen der Zuhaltungen 10, 10' oder 10" zusätzlich verschlüsselt sind, und die zusätzliche Codierung für jede Zuhaltung 10, 10' oder 10" einzeln erfolgt und einzeln verändert werden kann. Jede zusätzlich codierte Zuhaltung 10, 10' oder 10" verfügt über ein eigenes zusätzliches Sperrelement 20. Dieses Sperrelement 20 hält die Zuhaltung 10, 10' oder 10" bei abgezogenem Schlüsssel 2 in der Sperrposition und sperrt den Rotor 3 ihrerseits selbst zusätzlich gegen Drehbewegungen im Stator. Der Einbau eines erfindungsgemäss ausgebildeten Schlosses 1 ist in jeder Lage möglich, da die Zuhaltungen 10, 10' oder 10" durch die Sperrelemente 20 in den Endlagen positioniert und gehalten sind und selbsttätig keine ungewünschten Positionen entlang der Führungen 11 im Rotor 3 oder im Stator 4 einnehmen können. Die zusätzlichen Sperrelemente 20 können zwischen Rotor 3 und Stator 4 positiv oder negativ sperren. Befindet sich die Trennfläche 23 zwischen dem ersten Teil 21 und dem zweiten Teil 22 des Sperrelementes 20 im Bereiche des Stators 4, und damit ausserhalb des Kreises der Scherlinie 32, so wird die Sperrung als positiv bezeichnet. Dabei ragt das zweite Teil 22 des Sperrelementes 20 in den Stator 4. Bei negativer Sperrung ragt das erste Teil 21 in den Rotor 3, und die Trennfläche 23 befindet sich innerhalb des Kreises der Scherlinie 32 zwischen Rotor 3 und Stator 4.

An der Zuhaltung 10" in der rechten Hälfte der Fig. 4 ist ein weiterer Vorteil der Erfindung dargestellt. Bei Schliess-Systemen mit vielen unterschiedlichen Schlössern und Schlüsseln müssen teilweise Zuhaltungen 10" eingesetzt werden, deren Endteil 49 zu kurz ist, um in der Endposition in den Stator 4 eingreifen zu können. Solche Zuhaltungen 10" können bei abgezogenem Schlüssel keine Sperrfunktion übernehmen. Mittels dem zweiteiligen Sperrelement 20 wird diese Sperrfunktion jedoch wieder erwirkt. Beim Abziehen des Schlüssels 2 aus dem Schloss 1 wird die Zuhaltung 10" zuletzt ganz nach unten geführt, und das zweite Sperrelementteil 22 rastet in der äussersten Vertiefung 50 ein. Dadurch verschiebt sich das erste Sperrelementteil 21 über die Scherlinie 32 nach innen, und der Rotor 3 wird gegen Verschieben im Stator 4 gesperrt. Es wird somit eine erhebliche Verbesserung der Schloss-Sicherheit erreicht. Ein weiterer Vorteil besteht darin, dass in Schliessanlagen mit einer grösseren Anzahl von unterschiedlich codierten Schlössern einzelne Schlösser selektiv mit zusätzlichen Codierungen über die Sperrelemente 20 ausgerüstet werden können. Dies ermöglicht auch beim Einsatz von Zuhaltung 10" mit kurzen Endteilen 49 eine zusätzliche Erweiterung der Sperrkombinationen und damit eine Verbesserung der Sicherheit.

## Patentansprüche

1. Schliesseinrichtung mit einem Zylinderschloss (1) und einem Flachschlüssel (2), wobei das Zylinderschloss (1) einen in einem Stator (4) drehbaren Rotor (3) mit einem Schlüsselkanal (6), und etwa rechtwinklig zur Längsachse (7) des Rotors (3), und parallel zu den Breitseiten (8, 9) des Schlüsselkanales (6) angeordnete Führungen (11) mit Zuhaltungen (10) aufweist, diese Zuhaltungen (10) mit Mitnehmern (12) versehen sind, welche in den Schlüsselkanal (6) ragen, und der Flachschlüssel (2) an den Breitseiten (13, 14) Führungsbahnen (15, 16) aufweist, welche bei in den Schlüsselkanal (6) eingeschobenem Schlüssel (2) mit den Mitnehmern (12) der Zuhaltungen (10) in Eingriff stehen, und bei mindestens einem Teil der Zuhaltungen (10) an der vom Schlüsselkanal (6) abgewendeten Rückseite (17) eine Vertiefung angeordnet ist, welche mit einem zusätzliche Sperrelement zusammenwirkt, dadurch gekennzeichnet, dass für mindestens einen Teil der Zuhaltungen (10) pro Zuhaltung (10) je ein zusätzliches zweiteiliges Sperrelement (20) vorhanden ist, dieses zweiteilige Sperrelement (20) zwischen der Rückseite (17) der Zuhaltungen (10) und dem Stator (4) angeordnet, und zwischen den beiden Teilen (21, 22) des Sperrelementes (20) eine Trennfläche (23) vorhanden ist, ein erstes Teil (21) jedes Sperrelementes (20) in einer Bohrung (24) im Stator (4), und ein zweites Teil (22) in einer Bohrung (25) im Rotor (3) verschiebbar gelagert sind, wobei die Achsen (26, 27) dieser beiden Bohrungen (24, 25) in der Sperrstellung des Schlosses (1) zusammenfallen, das zweite Teil (22) jedes Sperrelementes (20) mit dem gegen die Längsachse (7) des Rotors (3) gerichteten Ende (28) an der Rückseite (17) der zugehörigen Zuhaltung (10) anliegt, an der Rückseite (17) jeder Zuhaltung (10) eine Positionierfläche (29) mit mehreren zusätzlichen Codierungen (30, 31, 42) für Sperr- und Oeffnungsstellungen der zusätzlichen Sperrelemente (20) angeordnet sind, und bei richtiger Positionierung des Endes (28) des zweiten Teiles (22) des Sperrelementes (20) in den Codierungen (30, 31, 42) an der Rückseite (17) der jeweils zugehörigen Zuhaltungen (10) die Trennfläche (23) zwischen dem ersten und dem zweiten Teil (21, 22) jedes Sperrelementes (20) mit der Scherlinie (32) zwischen Rotor (3) und Stator (4) zusammenfällt.

2. Schliesseinrichtung mit einem Zylinderschloss nach Patentanspruch 1, dadurch gekennzeichnet, dass die Codierungen in der Positionierfläche (29) an der Rückseite (17) der Zuhaltungen (10) aus Vertiefungen (30, 31), oder aus Kuppen (42), oder aus einer Kombination von Vertiefungen (30, 31) und Kuppen (42) bestehen.

3. Schliesseinrichtung mit einem Zylinderschloss nach Patentanspruch 1 oder 2, dadurch gekennzeichnet, dass an der Rückseite (17) der Zuhaltung (10) eine Aussparung (40) angeordnet ist, in diese Aussparung (40) eine Platte (41) eingelegt ist, und diese Platte (41) die Positionierfläche (29) mit den Codierungen (30, 31, 42) umfasst.

4. Schliesseinrichtung mit einem Zylinderschloss nach einem der Patentansprüche 1 bis 3, dadurch gekennzeichnet, dass zwischen den Codierungen (30, 31, 42) an der Positionierfläche (29) der Zuhaltungen (10) ebene Flächen (43, 44) angeordnet sind, und diese Flächen (43, 44) parallel zur Längsachse (38) der Zuhaltung (10) verlaufen.

5. Schliesseinrichtung mit einem Zylinderschloss nach einem der Patentansprüche 1 bis 4, dadurch gekennzeichnet, dass zwischen zwei aus Vertiefungen (30, 31) gebildeten Codierungen an der Positionierfläche (29) einer Zuhaltung (10) die benachbarten Wandungen der beiden Vertiefungen (30, 31) so ausgebildet sind, dass deren Schnittlinie eine Kippkante (39) für das Ende (28) des zweiten Teiles (22) des Sperrelementes (20) bildet.

6. Schliesseinrichtung mit einem Zylinderschloss nach einem der Patentansprüche 1 bis 5, dadurch gekennzeichnet, dass in der Positionierfläche (29) an der Zuhaltung (10, 10', 10") mehrere Bohrungen (45) angeordnet sind, und diese Bohrungen (45) die Codierungen für das zweite Teil (22) des zusätzlichen Sperrelementes (20) bilden.

7. Schliesseinrichtung mit einem Zylinderschloss nach Patentanspruch 6, dadurch gekennzeichnet, dass in einer oder mehreren der Bohrungen (45) der Positionierfläche (29) Stifte (47) mit Kopfteilen (48) eingesetzt sind, wobei die Kopfteile (48) der Stifte (47) an der Positionierfläche (29) Kuppen und/oder ebene Flächen bilden.

## Claims

1. Locking device with a cylinder lock (1) and a flat key (2), wherein the cylinder lock (1) comprises a rotor (3), which can rotate in a stator (4) and has a key channel (6), and guides (11), which are disposed approximately at a right angle to the longitudinal axis (7) of the rotor (3) and parallel to the broad sides (8, 9) of the key channel (6) and have tumblers (10), these tumblers (10) are provided with catches (12), which project into the key channel (6), the flat key (2) comprises guideways (15, 16) at the broad sides (13, 14), which guideways are engaged with the catches (12) of the tumblers (10) when the key (2) is inserted in the key channel (6), and a depression is disposed at the rear side (17), which is remote from the key channel (6), of at least some of the tumblers (10), which depression cooperates with an additional locking element, characterised in that there is a respective additional two-part locking element (20) per tumbler (10) for at least some of the tumblers (10), this two-part locking element (20) is disposed between the rear side (17) of the tumblers (10) and the stator (4), and there is a separating surface (23) between the two parts (21, 22) of the locking element (20), a first part (21) of each locking element (20) is mounted in a displaceable manner in a hole (24) in the stator (4), and a second part (22) is mounted in a displaceable manner in a hole (25) in the rotor (3), wherein the axes (26, 27) of these two holes (24, 25) coincide when the lock (1) is in the locked position, the second part (22) of each locking element (20) bears with the end (28) which is directed at the longitudinal axis (7) of the rotor (3) against the rear side (17) of the associated tumbler (10), a positioning surface (29) with a plurality of additional codings (30, 31, 42) for locked and open positions of the additional locking elements (20) is disposed at the rear side (17) of each tumbler (10), and the separating surface (23) between the first and the second part (21, 22) of each locking element (20) coincides with the shear line (32) between the rotor (3) and the stator (4) when the end (28) of the second part (22) of the locking element (20) is correctly positioned in the codings (30, 31, 42) at the rear side (17) of the tumblers (10) associated in each case.

2. Locking device with a cylinder lock according to claim 1, characterised in that the codings in the positioning surface (29) at the rear side (17) of the tumblers (10) consist of depressions (30, 31) or of crests (42) or of a combination of depressions (30, 31) and crests (42).

3. Locking device with a cylinder lock according to claim 1 or 2, characterised in that a recess (40) is disposed at the rear side (17) of the tumbler (10), a plate (41) is placed in this recess (40), and this plate (41) comprises the positioning surface (29) with the codings (30, 31, 42).

4. Locking device with a cylinder lock according to any one of claims 1 to 3, characterised in that plane surfaces (43, 44) are disposed between the codings (30, 31, 42) at the positioning surface (29) of the tumblers (10), and these surfaces (43, 44) extend parallel to the longitudinal axis (38) of the tumbler (10).

5. Locking device with a cylinder lock according to any one of claims 1 to 4, characterised in that, between two codings formed from depressions (30, 31) at the positioning surface (29) of a tumbler (10), the adjacent walls of the two depressions (30, 31) are constructed such that their line of intersection forms a tilting edge (39) for the end (28) of the second part (22) of the locking element (20).

6. Locking device with a cylinder lock according to any one of claims 1 to 5, characterised in that a plurality of holes (45) are disposed in the positioning surface (29) at the tumbler (10, 10', 10"), and these holes (45) form the codings for the second part (22) of the additional locking element (20).

7. Locking device with a cylinder lock according to claim 6, characterised in that pins (47) with head parts (48) are inserted in one or more of the holes (45) in the positioning surface (29), wherein the head parts (48) of the pins (47) form crests and/or plane surfaces at the positioning surface (29).

## Revendications

1. Dispositif de fermeture comportant une serrure à barillet (1) et une clé plate (2),
dans lequel la serrure à barillet (1) présente
- un rotor (3), qui peut tourner dans un stator (4) et comportant un canal de clé (6), et
- des guidages (11) comportant des gâchettes (10) et qui sont agencés approximativement perpendiculairement à l'axe longitudinal (7) du rotor (3) et parallèlement aux côtés larges (8, 9) du canal de clé (6), ces gâchettes (10) étant munies de moyens d'entraînement (12) qui se dressent dans le canal de clé (6), et
dans lequel la clé plate (2) présente sur les côtés larges (13, 14) des pistes de guidage (15, 16) qui, lorsque la clé (2) est introduite dans le canal de clé (6), sont en prises avec les moyens d'entraînement (12) des gâchettes (10), et
dans lequel un creux qui coopère avec un élément de blocage supplémentaire est agencé sur le côté postérieur (17), tourné à l'écart du canal de clé (6), pour au moins une partie des gâchettes (10),
***caractérisé en ce que,*** pour au moins une partie des gâchettes (10), il y a par gâchette (10) chaque fois un élément de blocage (20) supplémentaire en deux parties, cet élément de blocage (20) en deux parties étant agencé entre le côté postérieur (17) des gâchettes (10) et le stator (4) et une surface de séparation (23) étant présente entre les deux parties (21, 22) de l'élément de blocage (20), une première partie (21) de chaque élément de blocage (20) étant montée de façon mobile dans un trou (24) du stator (4) et une seconde partie (22) dans un trou (25) du rotor (3), les axes (26, 27) de ces deux trous (24, 25) coïncidant dans la position de blocage de la serrure (1), la seconde partie (22) de chaque élément de blocage (20) étant en appui par l'extrémité (28) dirigée vers l'axe longitudinal (7) du rotor (3) contre le côté postérieur (17) de la gâchette (10) correspondante, une surface de positionnement (29) comportant plusieurs codages (30. 31, 42) supplémentaires pour des positions de blocage et d'ouverture des éléments de blocage (20) supplémentaires étant agencée sur le côté postérieur (17) de chaque gâchette (10), et la surface de séparation (23) entre la première et la seconde partie (21, 22) de chaque élément de blocage (20) coïncidant avec la ligne de séparation (32) entre le rotor (3) et le stator (4) lors d'un positionnement correct de l'extrémité (28) de la seconde partie (22) de l'élément de blocage (20) dans les codages (30, 31, 42) sur le côté postérieur (17) des gâchettes (10) respectivement correspondantes.

2. Dispositif de fermeture comportant une serrure à barillet suivant la revendication 1, caractérisé en ce que les codages, dans la surface de positionnement (29) sur le côté postérieur (17) des gâchettes (10), sont constitués de creux (30, 31) ou de bosses (42) ou d'une combinaison de creux (30, 31) et de bosses (42).

3. Dispositif de fermeture comportant une serrure à barillet suivant la revendication 1 ou 2, caractérisé en ce qu'un évidement (40) est agencé sur le côté postérieur (17) de la gâchette (10), en ce qu'une plaque (41) est insérée dans cette évidement (40), et en ce que cette plaque (41) comporte la surface de positionnement (29) avec les codages (30, 31, 42).

4. Dispositif de fermeture comportant une serrure à barillet suivant l'un des revendications 1 à 3, caractérisé en ce que des surfaces planes (43, 44) sont agencées entre les codages (30, 31, 42) sur la surface de positionnement (29) des gâchettes (10), et en ce que ces surfaces (43, 44) s'étendent parallèlement à l'axe longitudinal (38) de la gâchette (10).

5. Dispositif de fermeture comportant une serrure à barillet suivant l'une des revendications 1 à 4, caractérisé en ce que les parois voisines des deux creux (30, 31), entre deux codages sur la surface de positionnement 29 d'une gâchette (10), réalisés par des creux (30, 31), sont réalisées de manière à ce que leur ligne d'intersection forme un bord de basculement (39) pour l'extrémité (28) de la seconde partie (22) de l'élément de blocage (20).

6. Dispositif de fermeture comportant une serrure à barillet suivant l'une des revendications 1 à 5, caractérisé en ce que plusieurs trous (45) sont agencés dans la surface de positionnement (29), sur la gâchette (10, 10', 10"), et en ce que ces trous (45) forment les codages pour la seconde partie (22) de l'élément de blocage supplémentaire (20).

7. Dispositif de fermeture comportant une serrure à barillet suivant la revendication 6, caractérisé en ce que des tiges (47) comportant des parties de têtes (48) sont insérées dans un ou plusieurs des trous (46) la surface de positionnement (29), les parties de tête (48) des tiges (47) formant sur la surface de positionnement (29) des bosses et/ou des surfaces planes.
